# EUROPÄISCHE PATENTSCHRIFT

(11) **EP 3 017 118 B1**
(45) Veröffentlichungstag und Bekanntmachung des Hinweises auf die Patenterteilung: **13.12.2017**
(21) Anmeldenummer: 14746967.0
(22) Anmeldetag: 04.07.2014
(51) Int. Cl.: E04B 1/68, E04F 19/08, E04B 1/72, E06B 7/18, E06B 7/26, H01F 7/02, E06B 7/23, E06B 7/36

(54) **ABDICHTUNGSANORDNUNG MIT MAGNETISCHEM SPALTDICHTUNGSBAND**
SEALING ARRANGEMENT WITH MAGNETIC GAP SEALING TAPE
AGENCEMENT D'ÉTANCHÉITÉ AVEC BANDE D'ÉTANCHÉITÉ MAGNETIQUE

(30) Priorität: 05.07.2013 DE 202013102976 U
(43) Veröffentlichungstag der Anmeldung: 11.05.2016
(73) Patentinhaber: Kolaßa, Dietmar, 48493 Wettringen (DE)
(72) Erfinder: Kolaßa, Dietmar, 48493 Wettringen (DE)
(74) Vertreter: Habbel, Ludwig
(86) Internationale Anmeldenummer: PCT/EP2014/064354
(87) Internationale Veröffentlichungsnummer: WO 2015/001096

(56) Entgegenhaltungen:
- EP-A1- 1 120 502
- WO-A1-2006/098592
- DE-B- 1 204 543
- DE-U1-202011 000 706
- US-A- 5 758 922
- US-A1- 2004 000 096
- US-A1- 2010 313 535
- US-A1- 2011 239 558

## Beschreibung

Die Erfindung betrifft eine Abdichtungsanordnung für den Spalt zwischen einer Türunterkante und dem darunter befindlichen Boden.

Aus der Praxis sind zum Abdichten von Spalten Elastomerprofile bekannt, die die an einem der beiden Spalt-Ufer montiert werden und die beispielsweise eine angeformte Lippe aufweisen oder als Hohlprofil ausgestaltet sind, um sich dem anderen Spalt-Ufer abdichtend anlegen zu können.

Unter Türen, zur Abdichtung gegen den Fußboden, sind aus der Praxis weiterhin Leisten bekannt, die an der Tür befestigt werden und die über ihre gesamte Länge mit einer Bürste versehen sind, deren Borsten sich zum Fußboden erstrecken.

An Fenstern ist es aus der Praxis weiterhin bekannt, zwischen dem beweglichen Fensterflügel und dem feststehenden Fensterrahmen einen selbstklebenden Abdichtungsstreifen aus einem weichen, verformbaren Schaummaterial anzubringen.

Aus der DE 20 2013 101 595 U1 ist eine Spaltabdichtung einer beweglichen Verkehrsfläche bekannt. Dabei wird eine als Dichtungsabschnitt bezeichnete Dichtlippe der Spaltabdichtung durch einen U-förmig umgelegten Abschnitt eines textilartig verformbaren Flächenelements gebildet. Die beiden Enden des U-förmigen Abschnitts des Flächenelements sind auseinander gebogen, so dass das Flächenelement insgesamt eine etwa T- förmige oder omega-förmige Kontur aufweist, je nachdem, wie nah die beiden Schenkel des U-förmigen Abschnitts zueinander verlaufen. Diese beiden Enden, welche sich an die Dichtlippe bzw. den Dichtungsabschnitt anschließen, bilden gemeinsam einen Halteabschnitt der Spaltabdichtung, so dass diese Spaltabdichtung mit ihrem Halteabschnitt in Art eines Dichtungsstreifens montiert werden kann, indem der Halteabschnitt durch Verschraubung, Verklebung oder magnetisch an der beweglichen Verkehrsfläche oder an einem Rahmen, welcher die bewegliche Verkehrsfläche umgibt, befestigt werden kann. Von diesem Halteabschnitt aus erstreckt sich dann der doppellagige Dichtungsabschnitt, um den Spalt zwischen der beweglichen Verkehrsfläche und dem Rahmen zu überbrücken bzw. abzudichten.

Aus der US 2010/031535 A1 ist ein Spaltdichtungsband bekannt, welches als länglicher Streifen ausgestaltet ist und ein flexibles Trägermaterial aufweist, welches entlang seiner umlaufenden Ränder mit Magnetstreifen versehen ist, so dass das Spaltdichtungsband beiderseits eines Spalts magnetisch gehalten werden kann, beispielsweise an einem oder zwei metallischen Gehäusen.

Aus der US 2004/0000096 A1 ist ein Spaltdichtungsband bekannt, welches als Wetterschutz für Gebäudeöffnungen wie Fenster oder Türen verwendbar ist. Die Abdichtung eines Spalts unterhalb der Türunterkante erfolgt dadurch, dass das Spaltdichtungsband mit einer oberen Längskante am Türblatt gehalten wird und über die Unterkante der Tür hinaus nach unten ragt, wo es frei endet.

Aus der DE 20 2011 000 706 U1 ist eine Abdeckvorrichtung bekannt, die zur Abdeckung von Fördermitteln einer Fördervorrichtung dient. Ein als langer Streifen ausgestaltetes flexibles Trägermaterial weist an seinen seitlichen Randabschnitten magnetisehe Mittel auf zur Verbindung mit den Längsseiten eines Gerüsts der Fördervorrichtung.

Aus der US 2011/0 239 558 A1 ist ein magnetisches Vogelschutzgitter bekannt, welches mittels seiner Magnete an einer Stahlkonstruktion gehalten werden kann. Löcher in diesem Vogelschutzgitter dienen dazu, Luft und Wasser passieren zu lassen, sowie als Eingrifföffnungen, in welche ein Finger gesteckt werden kann, die jedoch klein genug bemessen sind, um für Tauben unpassierbar zu sein.

Aus der DE 1 204 543 B ist ein magnetisch haftendes Kennzeichenschild bekannt, welches insbesondere für Kraftfahrzeuge vorgesehen ist, und welches als Verbundkörper ausgestaltet ist, der eine Schicht aufweist, die einen Dauermagnetenwerkstoff enthält.

Aus der US 5 758 922 ist eine Abdeckplane für Kraftfahrzeuge bekannt, die an ihren umlaufenden Rändern Spannhebel aufweist, mittels denen die Abdeckplane straff gehalten werden kann. Hierzu werden die Spannhebel aus einer annähernd liegenden in eine annähernd nach unten hängende Spannstellung geschwenkt. In ihrer Spannstellung werden die Spannhebel magnetisch gehalten.

Aus der EP 1 120 502 A1 ist ein Spaltüberbrückungsband bekannt, welches als Klebeband ausgestaltet ist und an seinen beiden Längsrändern mit Klebstoff versehen ist. Beide Klebstoffstreifen sind jeweils mit einem reißfesten, abziehbaren Liner abgedeckt, der vor der Montage des Klebebands abgezogen wird.

Aus der WO 2006/098592 A1 ist ein Spaltdichtungsband bekannt, welches auf die beiden gegenüberliegenden Seiten eines Türblatts geklebt wird, und bei dem sich ein balgenartig ausgestaltetes, elastisch verformbares Mittelteil nach unten bis zum Boden erstreckt. Durch seine Verformbarkeit ist sichergestellt, dass die auf das Türblatt geklebten Abschnitte sich nicht aufgrund eines Widerstandes, der auf das elastische Mittelteil einwirkt, vom Türblatt ablösen. Die Abdichtung gegen den Boden erfolgt durch eine Vielzahl von Dichtlippen, die an das elastische Mittelteil angeformt sind.

Der Erfindung liegt die Aufgabe zugrunde, eine die Abdichtung eines Spalts an der Unterseite einer Tür ermöglichende Anordnung zu schaffen, bei der das Spaltdichtungsband unkompliziert montierbar sowie demontierbar ist, welche unter rauhen Betriebsbedingungen widerstandsfähig gegen mechanische Belastungen ist, und welche nach Beeinträchtigung der Dichtheit schnell und preisgünstig eine Wiederherstellung der Dichtheit ermöglicht.

Diese Aufgabe wird durch eine Abdichtungsanordnung nach Anspruch 1 gelöst. Vorteilhafte Ausgestaltungen des dabei verwendeten Spaltdichtungsbandes sind in den Unteransprüchen beschrieben.

Vorschlagsgemäß ist vorgesehen, einen länglichen Streifen zu verwenden, der an seinen beiden Längsrändern magnetisch ausgestaltet ist. Der Streifen weist ein Trägermaterial auf, welches vorschlagsgemäß als textilartig verformbares Flächenelement ausgestaltet ist. So kann beispielsweise ein Trägermaterial den Streifen bilden, welches an seinen beiden Längsrändern jeweils mit einem schmalen Streifen aus magnetischem Material versehen ist. Dadurch wird eine hohe Flexibilität des Spaltdichtungsbandes unterstützt, so dass das Band optimal an bestimmte Einsatzzwecke angepasst und dementsprechend verformt werden kann.

Die vorschlagsgemäße Abdichtungsanordnung bewirkt nicht nur eine verbesserte thermische Abdichtung des betreffenden Spalts, sondern verhindert auch das Eindringen von Tieren. Hierzu ist das Spaltdichtungsband mit einem Verstärkungsmaterial versehen, welches als Verbissschutz ausgestaltet ist, beispielsweise mit einem Drahtgitter oder dergleichen.

Die beiden Längsränder sind vorschlagsgemäß voneinander beabstandet und unabhängig voneinander beweglich, also nicht wie bei der Spaltabdichtung der DE 20 2013 101 595 U1 zu einem gemeinsamen Halteabschnitt zusammengefasst. So können die beiden Längsränder an zwei voneinander entfernten Befestigungsstellen befestigt werden, beispielsweise an zwei unterschiedlichen Bauteilen, um einen dazwischen verlaufenden Spalt abzudichten. Durch die Beweglichkeit unabhängig voneinander können sie an zwei voneinander entfernten Stellen desselben Bauteils befestigt werden, nämlich die Unterkante einer Tür umgreifen und an zwei unterschiedlichen, nämlich an den gegenüberliegenden Flächen der Tür befestigt werden. Da die Befestigung lediglich magnetisch erfolgt, können die Montage, Demontage und Positions-Korrekturen des Spaltdichtungsbandes stets schnell und unkompliziert durchgeführt werden.

Alternativ dazu kann vorgesehen sein, das erwähnte Trägermaterial auf seiner Rückseite vollflächig mit einer Magnetfolie zu versehen. Dies ermöglicht beispielsweise eine besonders einfache und preisgünstige Herstellung der Spaltdichtungsbänder, in dem ein größeres flächiges Streifenmaterial vollflächig mit der Magnetfolie beschichtet und anschließend in die Spaltdichtungsbänder der gewünschten Breite geschnitten wird.

Als weitere Alternative kann vorgesehen sein, unmittelbar die Magnetfolie als Dichtungsstreifen zu verwenden bzw. ein vorgegebenes Trägermaterial mit Magnetpartikeln gleichmäßig zu durchsetzen, so dass kein zweischichtiger Aufbau des Spaltdichtungsbandes erforderlich ist.

Vorschlagsgemäß ist das Spaltdichtungsband entweder insgesamt, mit Magnetpartikeln versetzt, oder die erwähnte Trägerschicht des Spaltdichtungsbandes als textilartig verformbares Flächenelement ausgestaltet. Als textilartig verformbar wird dabei ein Flächenelement bezeichnet, welches nicht - wie beispielsweise eine Holz- oder Metallplatte - vergleichsweise starr ist, sondern welches wie ein textiles Flächenelement reversibel verformt werden kann, beispielsweise gerollt oder gefaltet werden kann oder zu einem Beutel oder dergleichen verformt werden kann.

Selbst wenn eine derartige dreidimensionale Verformbarkeit im Rahmen des vorliegenden Vorschlags nicht vorgesehen ist, soll durch die Bezeichnung der "textilartigen Verformbarkeit" des vorschlagsgemäß zu verwendenden Materials zum Ausdruck gebracht werden, dass beispielsweise textile Flächenelemente wie Gewebe, Gewirke oder dergleichen, oder dass beispielsweise Folien, oder dass beispielsweise eine Kombination daraus in Form faserverstärkter Folien, benutzt werden können. Die vorschlagsgemäß verwendbaren Flächenelemente können beispielsweise zusammenfassend als Planen bezeichnet werden, unabhängig davon, ob es sich dabei um eine Folie handelt, um ein textiles Element oder um eine mit Fasern verstärkte Folie. Beispielsweise kann als ein solches textiles Flächenelement ein Material verwendet werden, wie es als LKW-Plane oder dergleichen bekannt ist.

Derartige Planen sind einerseits handelsüblich und somit sehr wirtschaftlich verfügbar, und insbesondere in den Abmessungen preisgünstig, in denen sie zu den vergleichsweise schmalen Streifen zugeschnitten sind, um für ein vorschlagsgemäßes Spaltdichtungsband verwendet zu werden. Zudem sind sie in unterschiedlichen Materialstärken erhältlich. Aus derartigen Planen werden beispielsweise LKW-Abdeckplanen gefertigt, so genannte "side curtains", oder Umhängetaschen oder Wetterschutzkleidung hergestellt werden.

Ausführungsbeispiele der Erfindung werden nachfolgend anhand der rein schematischen Darstellungen näher beschrieben. Dabei zeigt
- Fig. 1: einen Querschnitt durch ein erstes Ausführungsbeispiel eines Spaltdichtungsbandes, welches im Rahmen der Abdichtungsanordnung verwendet werden kann,
- Fig. 2: einen Querschnitt durch den unteren Bereich eines Türblatts, das unten mit einem Spaltdichtungsband versehen ist, und
- Fig. 3 bis 7: Querschnitte durch weitere Ausführungsbeispiele von Spaltdichtungsbändern.

In Fig. 1 ist ein Spaltdichtungsband 1 dargestellt, welches im Wesentlichen aus einer Plane 2 besteht, die zu einem länglichen Streifen 20 konfektioniert ist, wobei an den beiden Längsrändern der Plane 2 jeweils ein Magnetstreifen 3 vorgesehen ist.

Fig. 2 zeigt eine vorschlagsgemäße Abdichtungsanordnung unter Verwendung eines Spaltdichtungsbandes 1, wobei der Spalt unterhalb einer Tür 9 abgedichtet werden soll. Bei der Tür 9 handelt es sich um ein metallisches Türblatt, so dass die magnetische Befestigung des Spaltdichtungsbandes 1 möglich ist. Insbesondere kann eine zuverlässige Abdichtung des Spalts zwischen dem Türblatt 9 und einem Boden 10 auf einfachste Weise dadurch sichergestellt werden, dass das Spaltdichtungsband 1 zunächst an der Tür 9 befestigt wird und anschließend durch Verschiebung der Magnetstreifen 3 korrigiert werden kann, bis einerseits eine zuverlässige Anlage der Plane 2 am Boden 10 sichergestellt ist und andererseits eine möglichst leichtgängige Beweglichkeit der Tür 9 sichergestellt ist, die zudem einen möglichst verschleißarmen Betrieb der Tür 9 und insbesondere einen geringen Verschleiß der Plane 2 des Spaltdichtungsbandes 1 sicherstellt.

Um die auf diese Weise eingestellte Höhe der beiden Magnetstreifen 3 des Spaltdichtungsbandes 1 an der Tür 9 zuverlässig beizubehalten, sind selbstklebende sogenannte Stopper 11 an der Tür 9 angebracht, so dass sich die Magnetstreifen 3 nicht versehentlich nach oben verlagern können und dadurch die dichte Anlage der Plane 2 am Boden 10 gefährdet ist. Insbesondere wenn es sich bei der Tür 9 um eine Brandschutztür handelt, stellt die Montage des Spaltdichtungsbandes 1 mit Hilfe der beiden Magnetstreifen 3 sowie die selbstklebende Befestigung der Stopper 11 sicher, dass die Tür 9 in ihrem Brandschutzverhalten nicht beeinträchtigt wird, wie dies ansonsten durch Schrauben oder dergleichen der Fall sein könnte, bei denen die Tür 9 verletzt wird.

Um die Vorteile des leicht auswechselbaren Spaltdichtungsbandes 1 nutzen zu können, kann eine nicht-metallische Tür 9 mit einem metallischen, beispielsweise selbstklebenden Element versehen werden, z. B. einem Streifen oder einer oder mehreren Plättchen. An diesem Element kann dann das Spaltdichtungsband 1 magnetisch befestigt werden.

Fig. 3 zeigt ein Spaltdichtungsband 1, welches ein Trägermaterial 12 als eine erste Schicht aufweist. Dieses Trägermaterial 12 kann seinerseits aus mehreren Lagen bestehen und beispielsweise als Plane 2 ausgestaltet sein. Auf seiner Rückseite ist das Trägermaterial 12 vollflächig mit einer Magnetfolie 14 versehen. Das Spaltdichtungsband 1 weist eine Vorderseite auf, die beispielsweise als Sichtseite dem Betrachter zugewandt ist, bzw. die einem mechanischen Verschleiß ausgesetzt ist und gemäß Fig. 2 beispielsweise dem Boden 10 anliegt. Dementsprechend ist die gegenüberliegende Seite des Spaltdichtungsbandes 1 als Rückseite bezeichnet, mit welcher das Spaltdichtungsband 1 magnetisch an Halterungen wie dem Kabelschacht 5, den Winkeln 8 oder der Tür 9 montiert werden kann.

Fig. 4 zeigt ein Spaltdichtungsband 1, welches ein Trägermaterial 12 aufweist, das mit einer Vielzahl magnetischer Partikel 15 durchsetzt ist und daher insgesamt als Magnetfolie 14 bezeichnet ist.

Fig. 5 zeigt ein Spaltdichtungsband 1, bei dem das Trägermaterial 12 durch Fasern verstärkt ist, nämlich durch eine integrierte Gewebelage 16. Das Spaltdichtungsband 1 ist somit als gewebeverstärkte Plane 2 ausgestaltet. Es weist gemäß Fig. 1 an seinen beiden Längsrändern jeweils einen Magnetstreifen 3 auf.

Fig. 6 zeigt ein Spaltdichtungsband 1, dessen Trägermaterial als Plane 2 ausgestaltet ist. Die Plane 2 ist auf ihrer Außenseite mit einem verschleißarmen, gegen Reibung beständigen Material 17 versehen, so dass sie beispielsweise bei der Anwendung gemäß Fig. 3 eine lange Standzeit ermöglicht und auch bei wiederholten, häufigen Bewegungen der Tür 9 einen geringen Verschleiß und eine hohe Lebensdauer aufweist.

Da das Spaltdichtungsband 1 nicht nur eine verbesserte thermische Abdichtung des betreffenden Spalts bewirken soll, sondern das Eindringen von Tieren verhindern soll, ist die Plane 2 mit einem Verstärkungsmaterial versehen, welches als Verbissschutz ausgestaltet ist, beispielsweise mit einem Drahtgitter oder dergleichen. Dieser Verbissschutz kann entweder als zweite Schicht zusätzlich zu einem Grundwerkstoff der Plane 2 vorgesehen sein oder kann in die Plane 2 integriert sein, beispielsweise als eine von mehreren Lagen oder Schichten, aus denen die Plane 2 aufgebaut ist.

Fig. 7 zeigt ein solches Spaltdichtungsband 1, dessen Trägermaterial 12 mit solch einem integrierten, als Verbissschutz wirksamen Verstärkungsmaterial 18 sowie auf seiner Rückseite vollflächig mit einer Magnetfolie 14 versehen ist.

## Patentansprüche

1. Abdichtungsanordnung unter Verwendung eines Spaltdichtungsbandes (1),
welches als länglicher Streifen (20) ausgestaltet ist, wobei an den beiden Längsrändern des Streifens (20) das Spaltdichtungsband (1) jeweils magnetisch ausgestaltet ist, der Streifen ein Trägermaterial (12) aufweist, welches als textilartig verformbares Flächenelement ausgestaltet ist, die beiden Längsränder derart voneinander beabstandet sind, dass sie unabhängig voneinander beweglich und an zwei voneinander entfernten Befestigungsstellen befestigbar sind,
und welches mit einem das Eindringen von Tieren behindernden, als Verbissschutz ausgestalteten Verstärkungsmaterial (18) versehen ist,
sowie mit einer im Abstand über einem Boden (10) angeordneten Tür (9),
wobei das Spaltdichtungsband (1) sich über die Unterkante der Tür (9) hinaus nach unten bis zum Boden (10) erstreckt,
und wobei die beiden Längsränder des Streifens (20) auf den beiden gegenüberliegenden Seiten der Tür (9) magnetisch befestigt sind.

2. Abdichtungsanordnung nach Anspruch 1,
**dadurch gekennzeichnet,**
**dass** der Streifen (20) ein Trägermaterial (12) aufweist, welches an seinen beiden Längsrändern jeweils mit einem vergleichsweise schmalen Magnetstreifen (3) aus magnetischem Material versehen ist.

3. Abdichtungsanordnung nach Anspruch 1,
**dadurch gekennzeichnet,**
**dass** der Streifen (20) ein Trägermaterial (12) aufweist,
welches auf seiner Rückseite vollflächig mit einer Magnetfolie (14) versehen ist.

4. Abdichtungsanordnung nach Anspruch 1,
**dadurch gekennzeichnet,**
**dass** der Streifen (20) durch eine Magnetfolie (14) gebildet ist, nämlich durch ein gleichmäßig mit Magnetpartikeln (15) durchsetztes Trägermaterial (12).

5. Abdichtungsanordnung nach einem der vorhergehenden Ansprüche,
**dadurch gekennzeichnet,**
**dass** das Trägermaterial (12) als eine mit Fasern verstärkte Folie ausgestaltet ist, die als Plane (2) bezeichnet ist.

6. Abdichtungsanordnung nach Anspruch 5,
**dadurch gekennzeichnet,**
**dass** das Trägermaterial (12) in Art einer so genannten LKW-Plane (2) ausgestaltet ist.

7. Abdichtungsanordnung nach einem der vorhergehenden Ansprüche,
**dadurch gekennzeichnet,**
**dass** das Spaltdichtungsband (1) auf einer Außenseite mit einem verschleißarmen, gegen Reibung beständigen Material (17) versehen ist.

8. Abdichtungsanordnung nach einem der vorhergehenden Ansprüche,
**dadurch gekennzeichnet,**
**dass** das den Verbissschutz bildende Verstärkungsmaterial (18) als Drahtgitter ausgestaltet ist.

9. Abdichtungsanordnung nach einem der vorhergehenden Ansprüche,
**dadurch gekennzeichnet,**
**dass** das den Verbissschutz bildende Verstärkungsmaterial (18) als eine zweite Schicht zusätzlich zu dem Trägermaterial (12) vorgesehen ist.

10. Abdichtungsanordnung nach einem der vorhergehenden Ansprüche,
**dadurch gekennzeichnet,**
**dass** das den Verbissschutz bildende Verstärkungsmaterial (18) als eine von mehreren das Trägermaterial (12) bildenden Lagen oder Schichten in das Trägermaterial (12) integriert ist.

## Claims

1. Sealing arrangement with magnetic gap sealing tape (1) which is formed as a longish strip (20), where the gap sealing tape (1) is designed magnetically on each of the longitudinal edges of the strip (20), the strip has a base material (12) which is designed as a flat element pliable in the manner of a textile, the two longitudinal edges being at such a distance from one another that they can be moved independently of one another and can be attached to two attachment points at a distance from one another, and which is provided with a reinforcing material (18) as a protection against gnawing and preventing penetration by animals, and with a door (9) arranged at a distance above the ground (10), where the gap sealing tape (1) extends downwards beyond the lower edge of the door (9) to the ground (10), and where the two longitudinal edges of the strip (20) are attached magnetically to the two opposite sides of the door (9).

2. Sealing arrangement in accordance with claim 1, **characterised in that** the strip (20) has a base material (12) which is provided with a comparatively narrow magnetic strip (3) of magnetic material on each of its two longitudinal edges.

3. Sealing arrangement in accordance with claim 1, **characterised in that** the strip (20) has a base material (12) whose rear side is covered entirely by a magnetic foil (14).

4. Sealing arrangement in accordance with claim 1, **characterised in that** the strip (20) is formed by a magnetic foil (14) in particular by a base material (12) evenly interspersed with magnetic particles (15).

5. Sealing arrangement in accordance with any of the preceding claims, **characterised in that** the base material (12) is designed as a foil reinforced with fibres which is described as tarpaulin (2).

6. Sealing arrangement in accordance with claim 5, **characterised in that** the base material (12) is designed in the manner of a so-called truck tarpaulin (2).

7. Sealing arrangement in accordance with any of the preceding claims, **characterised in that** the gap sealing tape (1) is provided on an external side with a low-wear material (17) which is resistant to friction.

8. Sealing arrangement in accordance with any of the preceding claims, **characterised in that** the reinforcing material (18) forming the protection against gnawing is formed as a wire mesh.

9. Sealing arrangement in accordance with any of the preceding claims, **characterised in that** the reinforcing material (18) forming the protection against gnawing is provided as a second layer in addition to the base material (12).

10. Sealing arrangement in accordance with any of the preceding claims, **characterised in that** the reinforcing material (18) forming the protection against gnawing is integrated in the base material (12) as one of several layers or plies forming the base material (12).

## Revendications

1. Agencement d'étanchéité faisant appel à une bande d'étanchéité (1) d'interstice configurée en ruban (20) oblong, sachant que respectivement contre les deux bords longitudinaux du ruban (20) la bande d'étanchéité (1) d'interstice est configurée magnétique, que le ruban présente un matériau support (12) configuré en élément plan déformable de type textile, que les deux bords longitudinaux sont à une distance l'un de l'autre telle qu'ils sont déplaçables l'un indépendamment de l'autre et peuvent être fixés en deux points de fixation distants l'un de l'autre, et qui est munie d'un matériau renfort (18) gênant la pénétration d'animaux et configurée pour protéger contre les morsures, ainsi qu'avec une porte (9) agencée à distance au-dessus du sol (10),
sachant que la bande d'étanchéité (1) d'interstice s'étend au-delà du bord inférieur de la porte (9), en direction du bas jusqu'au sol (10),
et sachant que les deux bords longitudinaux du ruban (20) sont fixés par magnétisme sur les deux côtés opposés de la porte (9).

2. Agencement d'étanchéité selon la revendication 1, **caractérisé en ce que** le ruban (20) présente un matériau support (12) muni, sur ses deux bords longitudinaux respectifs, d'un ruban magnétique (3) comparativement étroit en matériau magnétique.

3. Agencement d'étanchéité selon la revendication 1, **caractérisé en ce que** le ruban (20) présente un matériau support (12) muni d'une feuille magnétique (14) sur toute la surface de son dos.

4. Agencement d'étanchéité selon la revendication 1, **caractérisé en ce que** le ruban (20) est formé par une feuille magnétique (14), à savoir par un matériau support (12) uniformément imprégné de particules magnétiques (15).

5. Agencement d'étanchéité selon l'une des revendications précédentes, **caractérisé en ce que** le matériau support (12) est configuré en feuille renforcée de fibres et appelée bâche (2).

6. Agencement d'étanchéité selon la revendication 5, **caractérisé en ce que** le matériau support (12) est configuré en bâche de camion (2) ainsi nommée.

7. Agencement d'étanchéité selon l'une des revendications précédentes, **caractérisé en ce que** la bande d'étanchéité (1) d'interstice est muni sur un côté extérieure d'un matériau (17) résistance à la friction et s'usant peu.

8. Agencement d'étanchéité selon l'une des revendications précédentes, **caractérisé en ce que** le matériau renfort (18) servant de protection contre les morsures est configuré en treillis métallique.

9. Agencement d'étanchéité selon l'une des revendications précédentes, **caractérisé en ce que** le matériau renfort (18) formant la protection contre les morsures est prévu comme deuxième couche supplémentaire au matériau support (12).

10. Agencement d'étanchéité selon l'une des revendications précédentes, **caractérisé en ce que** le matériau renfort (18) officiant de protection contre les morsures est intégré dans le matériau support (12) et forme une couche ou strate parmi plusieurs couches ou strates formant le matériau support (12).
